# FASCICULE DE BREVET EUROPEEN

(11) **EP 3 102 760 B1**
(45) Date de publication et mention de la délivrance du brevet: **04.04.2018**
(21) Numéro de dépôt: 15705677.1
(22) Date de dépôt: 02.02.2015
(51) Int. Cl.: E05B 67/10, E05B 73/00

(54) **DISPOSITIF ANTIVOL DESTINE A ETRE ATTACHE A UN ARTICLE EN VENTE LIBRE**
DIEBSTAHLSICHERE VORRICHTUNG ZUR BEFESTIGUNG AN EINEM ARTIKEL ZUM VERKAUF
ANTITHEFT DEVICE INTENDED TO BE ATTACHED TO AN ITEM ON GENERAL SALE

(30) Priorité: 04.02.2014 FR 1450836
(43) Date de publication de la demande: 14.12.2016
(73) Titulaire: Fors France, 94500 Champigny-sur-Marne (FR)
(72) Inventeur: BOUAN, Bruno, F-94210 La Varenne Saint Hilaire (FR)
(74) Mandataire: IP Trust
(86) Numéro de dépôt international: PCT/FR2015/050231
(87) Numéro de publication internationale: WO 2015/118251

(56) Documents cités:
- EP-A1- 0 615 041
- WO-A1-2006/106536
- FR-A1- 2 951 570
- US-A1- 2004 237 267
- US-A1- 2006 070 410

## Description

### Domaine de l'invention

La présente invention concerne le domaine des dispositifs antivols destinés à sécuriser des articles en libre distribution. Ces dispositifs sont munis d'un moyen interagissant avec un portique équipant les zones de sorties en dehors des caisses, et déclenchant une alarme lorsqu'un chaland tente de sortir du lieu de vente sans avoir payer l'article auquel le dispositif antivol est fixé.

La caissière dispose d'un déverrouilleur permettant de retirer le dispositif de l'article lors du passage en caisse.

Les dispositifs antivols sont configurés selon la géométrie et la nature de l'article à protéger. La présente invention concerne plus particulièrement des antivols destinés à protéger des articles vestimentaires tels que des chaussures, des articles présentant un ou plusieurs trous dans lequel on peut introduire une partie du dispositif antivol.

Il s'agit par exemple de chaussures, d'articles de maroquinerie, des accessoires de modes, des sous-vêtements, etc. Le dispositif vient alors se fixer dans un des oeillets de l'article.

### Etat de la technique

Pour ce type d'article, il est connu dans l'état de la technique de prévoir un antivol formé de deux parties articulées par une charnière, pour former une sorte de « macaron » en position fermée. L'une des parties présente une pointe pouvant traverser un trou de l'article, ou perforer un tissu. Cette pointe vient se loger dans une cavité prévue sur la partie complémentaire. Cette cavité comporte un système de verrouillage qui maintient fermement la pointe, lorsqu'elle est engagée dans la deuxième partie. Sa libération n'est possible qu'avec un déverrouilleur spécifique.

Le document de l'état de la technique le plus proche est le brevet américain US1338605 déposé le 27 avril 1920 (D1).

Ce document ne concerne pas un dispositif antivol destiné à être attaché à un article en vente libre. Il ne semble d'ailleurs pas qu'en 1920 la notion de « vente libre » existait et donc à fortiori que le problème de lutte contre le vol d'articles en libre service existât.

Il concerne une serrure et comprend une tige repoussée par un ressort actionné qui fonctionne dans un boîtier laquelle est adaptée pour engager une extrémité d'un étrier pivotant lorsqu'il est inséré à travers une ouverture dans le boîtier. Une clé est prévue pour un engagement fileté avec la tige de sorte que ce dernier est rétracté vers une position inactive lorsque la clé est tournée dans une direction donnée.

On connaît aussi le brevet EP0615041 décrivant un dispositif antivol pour lunettes, du type utilisant un élément capable d'être fixé à l'objet à protéger, décrochage étant effectuée avec un outil spécifique libéré par des personnes autorisées, ledit organe étant constitué par un plaque équipé de moyens d'accrochage sur un support de présentation, et par un lien renforcé, l'une des extrémités duquel est fixé à ladite plaque, ladite traverse formant, dans la position de verrouillage, un boucle fermée du pont de serrage du cadre de lunettes.

Les brevets US2004/237267, US953556 et US1766784 présentent d'autres solutions appartenant à l'arrière-plan technologique.

De manière connue, le mécanisme de serrure est constitué par un loquet magnétique venant bloquer ou libérer un cran formé sur l'anneau métallique, comme cela était déjà proposé dans plusieurs solutions antérieures.

### Inconvénients des solutions de l'art antérieur

Ces solutions de l'art antérieur ne sont pas pleinement satisfaisantes.

L'inconvénient de ces dispositifs est que le verrouillage par une masselotte est peu efficace pour des antivols de type « cadenas » car il est facile d'exercer un effort mécanique sur l'anneau métallique, par exemple avec un levier, pour forcer la libération du cran interagissant avec la masselotte. De plus, cette masselotte mobile est repoussée en position de verrouillage par un ressort. Il suffit de donner un coup bien maîtrisé pour provoquer, par l'inertie de la masselotte, un désengagement transitoire permettant d'ouvrir de tels antivols.

Dans ce cas, un voleur peut retirer le dispositif et ainsi contrer les dispositifs d'alarme prévus dans le magasin.

### Solution apportée par l'invention

Afin de remédier à ces inconvénients, la présente invention concerne selon son acception la plus générale un dispositif antivol conforme à la revendication 1.

Ainsi, le dispositif antivol est remarquable en ce qu'il présente un corps prolongé d'un coté d'un plan médian passant par la cavité d'introduction de l'extrémité libre par un moyen d'actionnement de ladite aiguille, et présentant du coté opposé un logement pour recevoir ladite l'extrémité de ladite aiguille, le logement comportant des moyens de verrouillage configurés pour permettre un débattement entre une position dans laquelle ladite aiguille est engagée dans ladite lumière de l'extrémité libre de l'anneau et une position de libération dans laquelle ladite aiguille est désengagée de ladite extrémité libre pour permettre le retrait de l'extrémité libre de l'anneau.

Selon un mode de réalisation avantageux, le logement comporte des moyens de verrouillage configurés pour permettre la libération de ladite aiguille à l'aide d'un déverrouilleur, pour permettre un débattement entre une position dans laquelle ladite aiguille est engagée dans ladite lumière de l'extrémité libre de l'anneau et une position de libération dans laquelle ladite aiguille est désengagée de ladite extrémité libre pour permettre le retrait de l'extrémité libre de l'anneau.

Avantageusement, ledit moyen d'actionnement présente au moins une cage permettant le déplacement de ladite aiguille entre une position escamotée où la pointe de ladite aiguille ne dépasse pas la surface intérieure de la cavité de réception de l'extrémité libre, et une position sortie où ladite aiguille est engagée dans le logement complémentaire et traverse la lumière complémentaire prévue dans l'extrémité libre de l'anneau.

Selon une variante, le moyen d'actionnement comprend une pluralité de cages emboitées et un moyen de ressort pour entraîner l'aiguille dans la position escamotée au repos.

Avantageusement, les dites cages présentent une forme cylindrique, avec un épaulement interagissant avec un épaulement complémentaire prévu sur la cage consécutive pour limiter le déplacement vers la position escamotée.

De préférence, le moyen de verrouillage est constitué par au moins une bille repoussée par un ressort vers le fond du logement destiné à recevoir l'aiguille, ledit logement présentant une forme tronconique destiné à provoquer un coincement de la bille contre l'aiguille, ladite bile étant apte à interagir avec un moyen de déverrouillage pour s'opposer à l'action dudit ressort.

Selon un mode de réalisation avantageux, l'aiguille présente un renflement et en ce que la lumière prévue dans l'extrémité libre présente une section en forme de «trou de serrure ».

Selon une variante, le corps comporte un moyen pour repousser l'anneau en position d'ouverture.

Selon une autre variante, ladite deuxième partie est prolongée dans l'axe de l'aiguille par un amortisseur.

Avantageusement, cet amortisseur est constitué par une pièce déformable élastiquement.

Selon une alternative, ledit amortisseur est constitué par une pièce mobile axialement et amortie par un ressort.

### Description détaillée d'un exemple non limitatif de réalisation de l'invention

L'invention sera mieux comprise à la lecture de la description qui suit, se référant aux dessins annexés concernant des exemples non limitatif de réalisation où :
- La figure 1 représente une vue de face d'un dispositif selon l'invention en position ouverte
- les figures 2 et 3 représentent des vues en coupe du dispositif fermé respectivement en position déverrouillée et en position verrouillée
- les figures 4 et 5 représentent deux variantes de réalisation du système de verrouillage.

La figure 1 représente une vue de face d'un dispositif selon l'invention en position ouverte.

Le dispositif présente la forme générale d'un cadenas, avec un corps (1) et un anneau (2) en forme de « U », avec deux branches parallèles (3, 4) reliées par une zone arquée (5). L'anneau (2) peut être formé par une tige métallique à section ovale ou rectangulaire, ou de préférence de section ronde. Dans l'exemple décrit la branche (3) est de section ronde et coulisse dans une cavité longitudinale de section complémentaire à la section de la branche (3) et débouchant sur une face (6) du corps (1) par une ouverture (7). Le corps (1) contient de manière connue un moyen d'interaction avec un détecteur associé, par exemple une antenne accordée, une étiquette RFID, un transpondeur ou tout autre moyen équivalent susceptible d'interagir électromagnétiquement avec un équipement complémentaire. Il peut également contenir une source sonore activée en cas de passage frauduleux devant un équipement complémentaire ou d'activation à distance par une détection de tentative de fraude.

La branche (3) est mobile en translation et en rotation par rapport au corps (1), par coulissement entre la position fermée et la position escamotée d'ouverture, représentée en figure 1. Dans cette position, l'anneau (2) est pivotable par rapport à l'axe longitudinal de la branche (3) et de la cavité du corps (1), de manière connue, pour offrir une large zone d'insertion sur un objet à protéger.

La branche (4) est configurée pour pénétrer dans une cavité complémentaire prévue dans le corps (1), parallèle à la cavité dans laquelle se déplace la branche (3). Cette réalisation constitue un simple exemple, l'anneau (2) pouvant aussi interagir avec le corps (1) par pivotement par rapport à un pivot transversal ou par un déplacement selon un arc de cercle dans une cavité courbe.

L'extrémité libre de la branche (4) présente une lumière (8) en forme de trou de serrure. Cette lumière (8) présente une première section intérieure (9) de largeur inférieure à la largeur d'une deuxième section extérieure (10). Le corps comporte encore un système de verrouillage (11) décrit plus en détail dans ce qui suit.

Les figures 2 et 3 représentent des vues en coupe du dispositif respectivement en position déverrouillée et en position verrouillée.

Le système de verrouillage (11) comprend une aiguille (14) métallique présentant, dans l'exemple décrit, un renflement (15). La section de l'aiguille (14) correspond sensiblement à la première section intérieure (9) du trou formé à l'extrémité libre de l'anneau (2). La section du renflement (15) correspond sensiblement à la première section extérieure (10) du trou formé à l'extrémité libre de l'anneau (2).

En position déverrouillée, l'aiguille (14) est repoussée en position escamotée par un ressort (16) représenté sur la figure 2 partiellement seulement. Ce ressort (16) vient en appui contre un épaulement annulaire (17) prévu au niveau de la tête (18) de l'aiguille (14). Ce ressort s'appuie du coté opposé sur le fond (19) du système de verrouillage, et s'ouvrant par une ouverture permettant à la pointe de l'aiguille (14) de traverser le trou (8) traversant l'extrémité libre de la branche (4) de l'anneau.

L'aiguille (14) est enfermée dans un ensemble de trois cages (22, 23, 24) escamotables et emboitées. La première cage tronconique (22) présente la plus grande section. Elle est fixe et solidaire de la flasque. Elle présente un épaulement intérieur (25) réduisant la section et délimitant un passage pour la deuxième cage tronconique (23) présentant un épaulement extérieur (26) limitant le déplacement et empêchant le retrait de la deuxième cage par rapport à la première cage (22).

La deuxième cage (23) présente également un épaulement intérieur (27) réduisant la section et délimitant un passage pour une troisième cage tronconique (24) présentant un épaulement extérieur (28) limitant le déplacement et empêchant le retrait de la troisième cage par rapport à la deuxième cage (23). Le fond de la troisième cage (24) est fermée par un fond (30) constituant une butée intérieure contre laquelle vient s'appuyer la tête de l'aiguille (14), et dont la surface extérieure forme une zone d'appui permettant à l'utilisateur de repousser l'aiguille en position verrouillée.

En exerçant un effort axial sur le fond de la troisième cage (24), on provoque l'engagement des trois cages les unes dans les autres, ce qui réduit leur hauteur et permet à l'aiguille de traverser le trou (8) de l'extrémité libre de la branche (4) de l'anneau, puis de pénétrer du coté opposé dans un réceptacle (29). Ce réceptacle (31) présente un logement tronconique (31) contenant deux billes (32, 33). Ces billes (32, 33) sont repoussées en direction du fond de ce logement conique (31) par un ressort (35) prenant appui sur le fond du réceptacle (29). Ces billes viennent bloquer le déplacement de l'aiguille (14) par l'effet de coincement résultant de la composante radiale de l'action des billes (32, 33) sur la paroi intérieure du logement tronconique (31).

Les billes (32, 33) sont métalliques et éventuellement magnétiques. Lorsque déverrouilleur comporte un aimant puissant ou un électroaimant est approché du fond du réceptacle (29), la force magnétique s'oppose à l'effet du ressort (35), ce qui réduit l'effet de coincement de l'aiguille (14) et permet de libérer l'aiguille, et donc de déverrouiller puis d'ouvrir le dispositif.

Pour éviter que des chocs axiaux, exercés sur le fond du réceptacle, en tapant brutalement le dispositif sur une surface dure, ne viennent inopinément déplacer les billes et libérer l'aiguille, différentes solutions sont proposées.

La première consiste à orienter l'axe longitudinal défini par l'aiguille (14) et le réceptacle (29) selon un angle par rapport au plan transversal du dispositif par exemple un angle de 10 à 35 degrés par rapport à la perpendiculaire, de façon à ce qu'un choc frontal n'interviennent pas dans l'axe de déplacement des billes (32, 33).

Une autre solution est décrite en référence aux figures 4 et 5.

Le fond du réceptacle (29) est prolongé par une zone amortie. Il s'agit, dans l'exemple illustré par la figure 4, d'une pièce additionnelle déformable élastiquement, par exemple une demi-sphère en caoutchouc (40).

Une alternative illustrée par la figure 5 consiste à prévoir dans le fond du réceptacle (29) une cage fermée (41) dans laquelle vient s'appuyer le ressort (35). Lorsque l'aiguille (14) traverse le trou (8) traversant l'extrémité libre de la branche (4) de l'anneau, elle empêche le déplacement de l'anneau par rapport au corps (1) du dispositif. L'anneau (2) forme ainsi avec le corps (1) une boucle fermée empêchant le retrait de l'objet protégé. Pour permettre le déplacement de l'anneau (2) par translation par rapport au corps dans l'exemple décrit, puis, lorsque l'extrémité libre sort du corps, par pivotement autour de l'axe de la branche (3), il faut d'abord retirer l'aiguille. Pour cela, il faut déverrouiller le système de verrouillage afin de permettre la remontée de l'aiguille (14) sous l'effet du ressort (16).

La forme en trou de serrure empêche le retrait de l'aiguille en position de repos. En effet, le renflement (15) présente une section supérieure à celle de la section intérieure du trou de serrure. Pour permettre le retrait de l'aiguille, il faut repousser l'anneau vers l'intérieur du corps, de façon à ce que la section extérieure (10) se trouve dans l'axe de l'aiguille (14). Cette section (10) permet le passage du renflement (15) et donc le retrait de l'aiguille.

La position du trou de serrure par rapport à l'extrémité de la branche libre (4) est déterminée pour que la section extérieure (10) soit coaxiale avec l'aiguille (14) lorsque l'anneau (2) est complètement repoussé dans le corps (1), et pour que l'effet d'un ressort d'éjection de la branche (3) repousse ensuite l'anneau de telle sorte que l'aiguille vienne en contact avec le flanc du trou de serrure se trouvant du coté de l'extrémité libre de la branche (4).

Il est aussi proposé de prévoir un état de surface rugueux sur les flancs de la lumière (8) afin d'assurer un frottement sec avec la surface rugueuse de l'aiguille (14). Cette configuration évite aussi le retrait inopportun de l'aiguille lorsqu'on provoque des chocs sur le système de verrouillage.

## Revendications

1. Dispositif antivol destiné à être attaché à un article en vente libre comprenant un anneau (2) dont l'une des extrémités est fixée sur un corps rigide (1) et l'autre extrémité libre est configurée pour permettre son introduction dans une cavité complémentaire formée dans ledit corps rigide (1), ledit corps (1) comprenant un mécanisme de verrouillage de l'extrémité libre dans le corps (1) lorsque celle-ci est introduite dans ladite cavité, ledit mécanisme de verrouillage comportant une aiguille (14) mobile perpendiculairement par rapport à la direction d'introduction de ladite extrémité libre dans ladite cavité, entre une direction où elle traverse une lumière complémentaire (8) formée dans ladite extrémité libre, et une position de retrait où elle libère le déplacement de ladite extrémité libre, ledit corps (1) contenant un moyen d'interaction susceptible d'interagir électromagnétiquement avec un détecteur associé
**caractérisé en ce que** ledit corps (1) est prolongé d'un coté d'un plan médian passant par la cavité d'introduction (8) de l'extrémité libre par un moyen d'actionnement de ladite aiguille (14), et présente du coté opposé un logement pour recevoir ladite l'extrémité de ladite aiguille (14), le logement comportant des moyens de verrouillage configurés pour permettre la libération de ladite aiguille (14) à l'aide d'un déverrouilleur, pour permettre un débattement entre une position dans laquelle ladite aiguille (14) est engagée dans ladite lumière de l'extrémité libre de l'anneau et une position de libération dans laquelle ladite aiguille (14) est désengagée de ladite extrémité libre pour permettre le retrait de l'extrémité libre de l'anneau (2).

2. Dispositif antivol selon la revendication 1 **caractérisé en ce que** ledit moyen d'actionnement présente au moins une cage (22 ; 23 ; 24) permettant le déplacement de ladite aiguille (14) entre une position escamotée où la pointe de ladite aiguille (14) ne dépasse pas la surface intérieure de la cavité de réception de l'extrémité libre, et une position sortie où ladite aiguille (14) est engagée dans le logement complémentaire et traverse la lumière complémentaire (8) prévue dans l'extrémité libre de l'anneau.

3. Dispositif antivol selon la revendication 2 **caractérisé en ce que** ledit moyen d'actionnement comprend une pluralité de cages emboitées (22 ; 23 ; 24) et un moyen de ressort (16) pour entraîner l'aiguille (14) dans la position escamotée au repos.

4. Dispositif antivol selon la revendication 4 **caractérisé en ce que** les dites cages (22 ; 23 ; 24) présentent une forme cylindrique, avec un épaulement interagissant avec un épaulement complémentaire prévu sur la cage consécutive pour limiter le déplacement vers la position escamotée.

5. Dispositif antivol selon l'une au moins des revendications précédentes **caractérisé en ce que** le moyen de verrouillage est constitué par au moins une bille (32, 33) repoussée par un ressort (35) vers le fond du logement destiné à recevoir l'aiguille (14), ledit logement présentant une forme tronconique destiné à provoquer un coincement de la bille contre l'aiguille, ladite bille étant apte à interagir avec un moyen de déverrouillage pour s'opposer à l'action dudit ressort.

6. Dispositif antivol selon l'une au moins des revendications précédentes **caractérisé en ce que** l'aiguille (14) présente un renflement (15) et **en ce que** la lumière (8) prévue dans l'extrémité libre présente une section en forme de «trou de serrure ».

7. Dispositif antivol selon l'une au moins des revendications précédentes **caractérisé en ce que** le corps (1) comporte un moyen pour repousser l'anneau (2) en position d'ouverture.

8. Dispositif antivol selon l'une au moins des revendications précédentes **caractérisé en ce que** le logement recevant l'extrémité de l'aiguille (14) est prolongé dans l'axe de l'aiguille par un amortisseur (40).

9. Dispositif antivol selon la revendication précédente **caractérisé en ce que** ledit amortisseur est constitué par une pièce (40) déformable élastiquement.

10. Dispositif antivol selon la revendication 9 **caractérisé en ce que** ledit amortisseur est constitué par une pièce (41) mobile axialement et amortie par un ressort.

## Patentansprüche

1. Diebstahlsicherung, die dazu bestimmt ist, an einem Gegenstand angebracht zu werden, welcher in Selbstbedienung verkäuflich ist, und die einen Ring (2) umfasst, wobei eines von dessen Enden an einem steifen Körper (1) befestigt ist und das andere, freie Ende derart konfiguriert ist, dass es in einen komplementären Hohlraum eingeführt werden kann, der in dem steifen Körper (1) ausgebildet ist, wobei der Körper (1) einen Mechanismus zum Verriegeln des freien Endes in dem Körper (1) umfasst, wenn dieses in den Hohlraum eingeführt ist, wobei der Verriegelungsmechanismus eine Nadel (14) umfasst, die rechtwinklig zur Richtung, gemäß der das freie Ende in den Hohlraum eingeführt wird, zwischen einer Richtung, in welcher sie sich durch eine komplementäre Öffnung (8) erstreckt, die in dem freien Ende gebildet ist, und einer Rückzugsposition bewegt werden kann, in welcher sie eine Bewegung des freien Ende ermöglicht, wobei der Körper (1) ein Wechselwirkungsmittel enthält, das elektromagnetisch mit einem zugehörigen Detektor in Wechselwirkung treten kann
**dadurch gekennzeichnet, dass** der Körper (1) sich auf der einen Seite einer Mittelebene, die sich durch Hohlraum (8) zum Einführen des freien Endes erstreckt, in einem Mittel zum Betätigen der Nadel (14) fortsetzt und, auf der entgegengesetzten Seite, eine Aussparung zur Aufnahme des Endes der Nadel (14) aufweist, wobei die Aussparung Verriegelungsmittel umfasst, die dafür ausgelegt sind, eine Freisetzung der Nadel (14) mit Hilfe eines Entriegelungsorgans zu ermöglichen, damit die Nadel (14) zwischen einer Position, in welcher sie in die Öffnung des freien Endes des Rings eingreift, und einer Freisetzungsposition bewegt werden kann, in welcher die Nadel (14) aus dem freien Ende gelöst ist, sodass das freie Ende des Rings (2) herausgezogen werden kann.

2. Diebstahlsicherung nach Anspruch 1, **dadurch gekennzeichnet, dass** das Betätigungsmittel mindestens ein Gehäuse (22; 23; 24) aufweist, das eine Bewegung der Nadel (14) zwischen einer eingezogenen Position, in welcher die Spitze der Nadel (14) nicht über die Innenfläche des Hohlraums zur Aufnahme des freien Ende hinausragt, und einer Ausfahrposition ermöglicht, in welcher die Nadel (14) in die komplementäre Aussparung eingreift und sich durch die komplementäre Öffnung (8) erstreckt, die im freien Ende des Rings vorgesehen ist.

3. Diebstahlsicherung nach Anspruch 2, **dadurch gekennzeichnet, dass** das Betätigungsmittel mehrere in einander gesteckte Gehäuse (22; 23; 24) umfasst sowie ein Federmittel (16), um die Nadel (14) in die eingezogene Ruheposition zu führen.

4. Diebstahlsicherung nach Anspruch 4, **dadurch gekennzeichnet, dass** die Gehäuse (22; 23; 24) eine zylindrische Form aufweisen, mit einem Ansatz, der mit einem komplementären Ansatz in Wechselwirkung tritt, der am nachfolgenden Gehäuse vorgesehen ist, um die Bewegung in Richtung der eingezogenen Position zu beschränken.

5. Diebstahlsicherung nach mindestens einem der vorhergehenden Ansprüche, **dadurch gekennzeichnet, dass** das Verriegelungsmittel aus mindestens einer Kugel (32, 33) besteht, die von einer Feder (35) in Richtung des Bodens der Aussparung gedrückt wird, welche zur Aufnahme der Nadel (14) bestimmt ist, wobei die Aussparung eine kegelstumpfartige Form aufweist, die dazu bestimmt ist, die Kugel gegen die Nadel zu klemmen, wobei die Kugel dazu befähigt ist, mit einem Entriegelungsmittel in Wechselwirkung zu treten, um sich der Wirkung der Feder zu widersetzen.

6. Diebstahlsicherung nach mindestens einem der vorhergehenden Ansprüche, **dadurch gekennzeichnet, dass** die Nadel (14) eine Verdickung (15) aufweist, und dadurch, dass die Öffnung (8), welche im freien Ende vorgesehen ist, einen Querschnitt in Form eines "Schlüssellochs" aufweist.

7. Diebstahlsicherung nach mindestens einem der vorhergehenden Ansprüche, **dadurch gekennzeichnet, dass** der Körper (1) ein Mittel aufweist, um den Ring (2) in die Öffnungsposition zu drücken.

8. Diebstahlsicherung nach mindestens einem der vorhergehenden Ansprüche, **dadurch gekennzeichnet, dass** die Aussparung, welche das Ende der Nadel (14) aufnimmt, sich entlang der Achse der Nadel in einem Dämpfungsorgan (40) fortsetzt.

9. Diebstahlsicherung nach dem vorhergehenden Anspruch, **dadurch gekennzeichnet, dass** das Dämpfungsorgan aus einem elastisch verformbaren Stück (40) besteht.

10. Diebstahlsicherung nach Anspruch 9, **dadurch gekennzeichnet, dass** das Dämpfungsorgan aus einem Stück (41) besteht, das axial beweglich ist und durch eine Feder gedämpft wird.

## Claims

1. An anti-shoplifting device designed to be attached to an article on sale on a self-service basis, the anti-shoplifting device comprising a shackle (2) having one end fastened to a rigid body (1) and its free other end configured to enable it to be inserted into a complementary cavity formed in said rigid body (1), said body (1) including a locking mechanism for locking the free end in the body (1) when said free end is inserted into said cavity, said locking mechanism having a needle (14) mounted to move perpendicularly relative to the insertion direction in which said free end is inserted into said cavity, between a direction in which it passes through a complementary slot (8) formed in said free end, and a withdrawn position in which it releases said free end so that said end can move freely, said body (1) containing interaction means suitable for interacting electromagnetically with an associated detector;
said anti-shoplifting device being **characterized in that** said body (1) is extended on one side of a midplane passing through the free-end insertion cavity (8) by actuation means for actuating said needle (14), and, on the opposite side, is provided with a recess for receiving said end of said needle (14), the recess being provided with locking means configured to enable said needle (14) to be released by means of an unlocker, in order to allow it to move between a position in which said needle (14) is engaged in said slot in the free end of the shackle, and a release position in which said needle (14) is disengaged from said free end to enable said free end of the shackle (2) to be withdrawn.

2. An anti-shoplifting device according to claim 1, **characterized in that** said actuation means has at least one cage (22; 23; 24) enabling said needle (14) to move between a retracted position in which the tip of said needle (14) does not project beyond the inside surface of the cavity receiving the free end, and a deployed position in which said needle (14) is engaged in the complementary recess and passes through the complementary slot (8) provided in the free end of the shackle.

3. An anti-shoplifting device according to claim 2, **characterized in that** said actuation means comprise a plurality of interfitting nested cages (22; 23; 24) and spring means (16) for urging the needle (14) into the retracted position at rest.

4. An anti-shoplifting device according to claim 4, **characterized in that** said cages (22; 23; 24) are of cylindrical shape, each having a shoulder interacting with a complementary shoulder provided on the consecutive cage to limit movement towards the retracted position.

5. An anti-shoplifting device according to at least one of the preceding claims, **characterized in that** the locking means are constituted by at least one ball (32, 33) urged back by a spring (35) towards the endwall of the recess designed to receive the needle (14), said recess having a frustoconical shape designed to cause the ball to be wedged against the needle, said ball being suitable for interacting with unlocking means for opposing the action of said spring.

6. An anti-shoplifting device according to at least one of the preceding claims, **characterized in that** the needle (14) has a bulge (15) and **in that** the slot (8) provided in the free end has a cross-section in the shape of a keyhole.

7. An anti-shoplifting device according to at least one of the preceding claims, **characterized in that** the body (1) has means for urging the shackle (2) back into the open position.

8. An anti-shoplifting device according to at least one of the preceding claims, **characterized in that** the recess receiving the end of the needle (14) is extended along the axis of the needle by a shock absorber (40).

9. An anti-shoplifting device according to the preceding claim, **characterized in that** said shock absorber is constituted by an elastically deformable piece (40).

10. An anti-shoplifting device according to claim 9, **characterized in that** said shock absorber is constituted by a piece (41) mounted to move axially and damped by a spring.
